# EUROPÄISCHE PATENTSCHRIFT

(11) **EP 0 099 874 B1**
(45) Veröffentlichungstag und Bekanntmachung des Hinweises auf die Patenterteilung: **20.05.1987**
(21) Anmeldenummer: 83890111.4
(22) Anmeldetag: 05.07.1983
(51) Int. Cl.: B21C 3/02

(54) **Ziehwerkzeug**
Drawing die
Outil d'étirage

(30) Priorität: 15.07.1982 AT 2758/82
(43) Veröffentlichungstag der Anmeldung: 01.02.1984
(73) Patentinhaber: VEREINIGTE EDELSTAHLWERKE AKTIENGESELLSCHAFT (VEW), A-1010 Wien (AT)
(72) Erfinder: Dietl, Horst, A-8605 Kapfenberg (AT); Putz, Karl, A-8605 Kapfenberg (AT)
(74) Vertreter: Widtmann, Georg, Dr.

## Beschreibung

Die vorliegende Erfindung betrifft ein Ziehwerkzeug, dessen Ziehstein bzw. Ziehkern auf einfache Weise der ihn tragenden und zur Aufnahme der beim Ziehvorgang auftretenden Kräfte dienenden Fassung entnommen oder in diese eingesetzt bzw. wieder eingesetzt werden kann, bei dem jedoch im betriebsfertigen Zustand und während des Ziehvorganges ein absolut fester und lagestabiler Sitz des Ziehkerns in der Fassung ohne gesonderte Befestigung gewährleistet ist.

Mit derartigen Ziehwerkzeugen werden, beispielsweise durch Walzen erhaltene, Vormaterialien zu Stangen, Rohren, Profilen, Drähten, Feindrähten u. dgl. gezogen und "reduziert".

Anwendungsbereiche und Dimensionen von Ziehwerkzeugen und ihre Kenngrößen und Kennbezeichnungen sind beispielsweise der Ö-Norm N 4450, Teile 1 und 2 zu entnehmen. Es existieren u.a. auch ISO-Empfehlungen für Ziehwerkzeuge und die Hersteller bringen den Normen und Empfehlungen entsprechende Werkzeuge auf den Markt.

Es sei kurz erwähnt, daß zur Formung von Draht seit langem Ziehwerkzeuge bekannt sind, die einen Ziehkern aus Hartmetall oder Diamant besitzen, der mit Stahl oder Messing, beispielsweise durch Warmaufziehen oder Fließpressen in eine Fassung unlösbar eingesetzt wird. Dieses Fassen des Ziehkernes erfordert hohe Präzision.

Der mit dem Ziehstein unlösbar verbundene Mantel schützt den Kern gegen die beim Ziehen auftretenden Kräfte. Nach mehrmaligem Aufbohren oder nach einem Bruch des Kerns ist in der Regel auch die Fassung beschädigt und muß entfernt werden. Eine mehrmals verwendete . Fassung läßt sich nur durch mechanische Trennung von Kern und Kernfassung erreichen.

Besonders störend ist eine nicht lösbare Verbindung von Ziehkern und dessen Fassung dann, wenn ein mit einer verschleißfesten Beschichtung versehener Kern nach Verschleiß durch neuerliches Beschichten regeneriert werden soll. Die Fassung wurde bei den hohen Temperaturen während der Aufbringung der Hartstoff-Schicht irreversible Schäden davontragen. Dies gilt auch für die in der US-A 3 918 288 beschriebene Befestigung des Ziehkerns in einer Innenfassung, wobei ein Erhitzen einer auf beiden Seiten axial eine Schulter zur Halterung des Kernes aufweisenden, in zwei Sektoren geteilten Innenfassung erfolgt, und nach dem Einschrumpfen des Kernes dann mit vorher erhitzen Bolzen ein vollständiges Zusammenziehen der beiden Sektoren stattfindet. Der Radius der Ausnehmung der Innenfassung ist im nichterhitzten Zustand kleiner als jener des Ziehkernes. Weiterer Nachteil dieses Werkzeuges ist, daß dessen Zerlegung der Lösung der axialen Schrumpfung durch Erhitzen der Innenfassung bedarf, wobei durch das Erhitzen und nachfolgende Abkühlung sowie das Einbringen der erhitzten Zugbolzen neben der dadurch bedingten Materialbeanspruchung, welche zu Festigkeitseinbußen führen kann, ein Verziehen der Innenfassung praktisch unvermeidlich ist. Außerdem ist der Manipulationsaufwand hoch.

Es bestand, wie schon oben ausgeführt, also seit geraumer Zeit das Bestreben, Ziehstein und Fassung möglichst ein, fach voneinander trennbar zu gestalten. Dazu wurde z.B. vorgeschlagen, den Hartmetallkern in eine mit einem nutartigen Längsschlitz versehene, außen konische Spannhülse einzusetzen, die in eine innen konische Haltefassung eingespannt wird. Weiters wurde vorgeschlagen, dem Kern einen konischen Außenmantel zu geben und ihn ohne Zwischenring in eine Fassung mit entsprechendem Innenkonus einzusetzen, wobei jeweils der axial gerichtete Ziehdruck den Kern in der Fassung festhalten soll. Diese Ausführungsform verlangt exakt gearbeitete, also aufwendige Teile, jedoch reicht der Ziehdruck nach Erreichen der Fließgrenze nicht aus, dem Hartmetallkern die für Dauerbeanspruchung notwendige Vorspannung zu geben, um ein Arbeiten und Dehnen des Kernes zu verhindern.

Aus der AT-B- 329 007 ist ein Ziehwerkzeug mit in einer Fassung lösbar eingesetztem Kern bekannt, der einen inneren Kernteil mit Ummantelung aufweist, wobei der Kern mehrere einzeln austauschbare Teile aufweist, welche in einer in ihren Außendimenisonen bestehenden Normen entsprechenden Fassung mittels Druckring festgehalten sind. Im speziellen ist dort vorgesehen, daß die Ummantelung auf den Ziehstein unlösbar aufgeschrumpft ist, also nach Verschleiß mit diesem ausgewechselt werden muß.

Bei dem in der AT-B- 354 391 beschriebenen Ziehwerkzeug mit einteiligem Ziehkern und mehrteiliger, diesen halternder Fassung ist der Kern zwischen zwei scheibenförmigen Fassungs-Teilen eingeklemmt, die mittels Schrauben in Ziehrichtung unter vorgegebener Spannkraft aneinandergeklemmt sind. Der Kern kann samt seiner Fassung in einer Außen-Fassung schwenkbar gelagert sein. Dieses Werkzeug ermöglicht es, den Kern nach Verschleiß zu entnehmen, ihn nach Regeneration wieder einzusetzen oder durch einen neuen zu ersetzen. Nachteilig sind die relativ aufwendigen Manipulationen beim Wechseln und die latente Gefahr eines umgleichmäßigen Einspannens des Kernes zwischen den beiden Scheiben-Teilen der Fassung.

Eine Halterung des Ziehsteines mit einer nur einen, den Spannhülsenkörper durchsetzenden Spalt und umfänglich mehrere längsverlaufende, nutartige Spalte aufweisenden Spannhülse, die mittels einer Druckschraube in einer konischen Ausnehmung eines äußeren Halters verspannt angeordnet ist, ist aus der DE-A- 29 51 056 bekannt geworden. Eine durch zur Werkzeugachse parallele Spalte in mehrere Sektoren geteilte Spannhülse für den Ziehkern gemäß US-A 2 028 652 bildet im eingebauten Zustand eine zylindrische Ausnehmung für den Ziehkern und weist in Ziehrichtung einen Vorsprung bzw. Vorsprünge zur Abstützung des Kernes auf. Die Hülsen-Teile haben konische Außenflächen, sind in einer konischen Ausnehmung einer Außeren Fassung eingesetzt und mittels Schraubung in der Außenfassung gehalten. Aus der AT-B- 206 390 ist ein Ziehwerkzeug mit zylindrischen Außenmantel aufweisendem Ziehkern, welcher in einer zylindrischen, in Ziehrichtung einen schulterartigen Vorsprung aufweisenden und in Richtung der Achse verlaufende Spalte aufweisenden Innenfassung mit konischen Außenflächen lösbar eingesetzt ist, bekannt, wobei die Innenfassung in einer konischen Ausnehmung einer Außenfassung angeordnet ist. Es ist dort auch die Möglichkeit diskutiert, die Innenfassung zwei- oder mehrteilig auszubilden. Auch bei dieser, wie bei allen lösbar ausgebildeten Fassungen, welche zylindrische Ausnehmungen für den Ziehstein haben, ist der Radius der Fassung auf den Radius des Ziehsteins präzise abgestimmt. Muß beispielsweise der Ziehstein nach Verschleiß nachbeschichtet werden, so muß die auf seinem Mantel aufgebrachte, dessen Radius steigernde Schicht abgearbeitet werden. Darüber hinaus ist ein hochfester präziser Sitz des Ziehkernes in der Fassung nicht voll gewährleistet.

Die Erfindung hat sich ausgehend von der AT-B- 206 390 die Aufgabe gestellt, ein Ziehwerkzeug mit einem in seiner Fassung lösbar eingesetzten Ziehkern zu schaffen, bei welchem die beim Entfernen oder Einsetzen des Kernes nötigen Manipulationen gering sind und ein hinsichtlich Lage-Stabilität und auch mechanischer Beanspruchbarkeit optimaler Sitz des Ziehkernes in der ihn unmittelbar haltenden Fassung, und dieser Kernfassung ihrerseits in einer der Stabilität des Gesamt-Ziehwerkzeuges dienenden Außenfassung voll gewährleistet ist, wobei das Werkzeug gegen Schwankungen in der Dimension des Ziehkernes, z.B. durch das obenerwähnte Nachbeschichten, möglichst wenig empfindlich sein soll.

Gegenstand der Erfindung ist somit ein Ziehwerkzeug mit einem das Ziehhol aufweisenden, vorzugsweise einteiligen, beispielsweise zylindrischen Außenmantel aufweisenden Ziehkern, welcher in einer, vorzugsweise mehrachsig symmetrischen, im wesentlichen durch werkzeugachs-parallele Erzeugende begrenzten und in Ziehrichtung einen schulterartigen Vorsprung aufweisenden und durch in Richtung der Achse verlaufende Spalte in zwei oder mehr Sektoren geteilten Innenfassung mit im wesentlichen konisch ausgebildeten Außenflächen lösbar eingesetzt ist, wobei die Innenfassung ihrerseits in einer entsprechend ihren Außenflächen im wesentlichen konisch ausgebildeten Ausnehmung einer Außenfassung angeordnet ist, das dadurch gekennzeichnet ist, daß der im wesentlichen zylindrisch oder mehrflächig prismatisch ausgebildete Außenmantel des Ziehkernes einen Radius des Mantels bzw. Abstände der Prismenflächen von der Mittelachse aufweist, der bzw. die um mindestens 3 um, insbesondere um 4 - 40 um vorzugsweise um 5 - 20 um, größer ist bzw. sind als der Radius oder die entsprechenden Abstände der Prismenflächen von der Mittelachse der im wesentlichen zylindrisch oder mehrflächig prismatisch ausgebildeten Innenwandungen der, vorzugsweise durch Lagehalteelemente miteinander verbundenen, Innenfassungs-Sektoren, welche im wesentlichen kegel- oder pyramidenstumpfförmig ausgebildete Außenflächen aufweisend, in einer eine im wesentlichen kegel- oder pyramidenstumpfförmig ausgebildete Innenwandung aufweisenden Ausnehmung einer Außenfassung angeordnet sind.

Es sei gesondert angemerkt, daß die Ausnehmung der Außenfassung, welche den stabilen Sitz der mehrteiligen Innenfassung gewährleistet, nicht rein kegel- sondern auch pyramidenstumpfförmig sein kann. Auch ellipsoide oder sphäroide Ausbildung der Innenwandung der Außenfassung ist möglich. Jedenfalls soll die Ausnehmung so gestaltet sein, daß sich deren Querschnitt in Ziehrichtung verringert.

Die Außenfläche der in der Ausnehmung der Außenfassung angeordneten, den Ziehstein beherbergenden Innenfassung kann entsprechend der soeben erörterten Gestalt der Innenfläche der Ausnehmung der Außenfassung ausgebildet sein. Bevorzugt ist eine im wesentlichen kegelstumpfförmige, also in die konische Ausnehmung der Außenfassung passende, konische Form des Außenmantels der geteilten Innenfassung.

Es hat sich beim erfindungsgemäßen Werkzeug gezeigt, daß ein optimales Zusammenwirken von Außen- und Innenfassung sowie Ziehkern dann erreichbar ist, wenn die Erzeugenden der kegelstumpfförmigen Außenfläche bzw. wenn die Flächen der pyramidenstumpfförmig ausgebildeten Außenfläche der Innenfassung und jene der entsprechend ausgebildeten kegel- oder pyramidenstumpfförmigen Innenwandung der Außenfassung mit der Achse der beiden Fassungen einen Winkel einschließen, dessen Tangens 0,08 - 0,125, vorzugsweise etwa 0,1, beträgt.

Die Sektoren der Innenfassung sind nicht mittels Druckschraube in die Ausnehmung der Außenfassung eingespannt, um den Ziehkern festzuhalten und die auf ihn wirkenden Ziehkräfte aufzunehmen, vielmehr ermöglicht die erfindungsgemäß vorgesehene Radius- bzw. Abstands-Differenz zwischen Ziehkern und "zu klein" dimensionierter mehrteiliger Innenfassung den Verzicht auf ein Element für das Einspannen. Dies erfolgt durch die Kräfte vom Ziehvorgang und gewährleistet, wie gefunden wurde, einen ausgezeichneten Sitz des Ziehkernes und dessen optimale Festigkeit und Beanspruchbarkeit im Betrieb. Eine bevorzugte Anzahl der die Innenfassung bildenden Segmente ist zwei, womit der Effekt wenig aufwendig erreicht wird.

, Zur präzisen Lageeinstellung der Innenfassungs-Sektoren zueinander sind bevorzugt die vorher erwähnten LagehalteElemente, z.B. formschlüssig ineinandergreifende Vorsprünge und dazupassende Ausnehmungen, an den die Spalte zwischen den einzelnen Sektoren begrenzenden, einander gegenüberliegenden Stirnflächen vorgesehen.

Die Innenwandung jedes der Innenfassungs-Sektoren endet in Ziehrichtung bei einem sich vorteilhafterweise von der einen gegen den Spalt zwischen den Sektoren gerichteten Stirnfläche bis zur anderen, gleichartigen Stirnfläche hin erstreckenden, ringschulterartigen Vorsprung, der zur stabilen Auflage des Ziehkernes beim Ziehvorgang dient. Die Auflage dieser Schulter ist vorteilhaft eben, sie kann aber bei entsprechender Gestaltung des Ziehkernes, auch beispielsweise flachkegelig sein.

Das beim erfindungsgemäßen Ziehwerkzeug wesentliche Einhalten einer Differenz zwischen den Radien bzw. Abständen der Prismenflächen von der Mittelachse von Ziehkern und Innenwandung der Innenfassungs-Sektoren in der Weise, daß der Radius der Außenfläche bzw. die Abstände der Prismenflächen des Ziehkernes von dessen Mittelachse im wesentlichen an allen Stellen der Fläche(n) um einen kleinen Betrag größer bemessen sein muß bzw. sein müssen, als der Radius bzw. die Abstände von der Mittelachse der lnnenfassungs-Sektoren an den jeweils entsprechenden Stellen gewährleistet, wie sich überraschend gezeigt hat, im Verein mit den übrigen Konstruktions-Merkmalen des erfindungsgemäßen Ziehwerkzeuges einerseits ein optimales Vorspannen des Kernes, und zwar gleichmäßig über den von den Sektoren umfaßten Bereich von dessen Umfang, und andererseits einen äußerst lagestabilen Sitz des Kernes in der Fassung, ohne daß eine Druckschraube zum Einspannen der Innenfassung samt Kern in der Außenfassung vorzusehen ist.

Diese Vorteile des Werkzeuges im zusammengebauten bzw. Betriebszustand werden durch die weiteren Vorzüge einer einfachen Handhabung bei Entnahme des Ziehkernes aus der Fassung, sei es zur Nacharbeitung nach Verschleiß oder beispielsweise zur Nachbeschichtung von Kern und Ziehhol und beim Einsetzen bzw. Wiedereinsetzen des Kernes ergänzt.

Die erfindungsgemäße Konstruktion ist unerwarteterweise gegenüber Änderungen in der Differenz der beiden Radien bzw. der einander entsprechenden Abstände von der Mittelachse von Kern-Außenmantel und Innenfassungs-Innenflächen wenig empfindlich. Dies hat den Vorteil, daß Kerne, ohne daß ihr Außenmantel abgedeckt oder nachträglich nachgearbeitet werden müßte, mehrmals einer Nachbeschichtung des infolge Verschleißes seiner Hartstoffbeschichtung beraubten Ziehhols unterworfen werden können, und die dabei infolge der jeweiligen Mit-Beschichtung des dem Verschleiß nicht unterliegenden Außenmantels jeweils eintretende additive Vergrößerung von dessen Radius bzw. Abstand der Prismenflächen von der Mittelachse keine nachteiligen Auswirkungen auf Vorspannung und Sitz des Ziehkernes in der Fassung hat. Es bleibt also trotz der bei mehrfacher Wiederbeschichtung eintretenden Zunahme des Radius des Außenmantels bzw. der Abstände der Prismenflächen beim mehrmals verwendeten Ziehkern der aufgrund des erfindungsgemäß von vornherein einzuhaltenden Unterschiedes der beiden Radien bzw. der entsprechenden - Abstände erzielte Effekt des wirkungsvollen Einspannens des Kerns mit den Sektoren der Innenfassung voll erhalten. Der hier zu beobachtende Ausgleich in den Differenzen wird vermutlich durch den selbstklemmenden Sitz der Innenfassung in der sich in Ziehrichtung verjüngenden Ausnenmung der Außenfassung unterstützt. Da einerseits ein Nachbeschichten eines Ziehkernes einen Bruchteil der Kosten eines neuen Ziehkernes verursacht, anderseits ein Nachbearbeiten des Kernes an seiner Außenfläche zur Einstellung der ursprünglichen Radius-Dimension entfallen kann, erbringt das erfindungsgemäße Ziehwerkzeug einen nicht zu unterschätzenden wirtschaftlichen Vorteil.

Der Ziehkern selbst besteht üblicherweise aus einem Hartstoff bzw. einem Hartmetall, es seien nur beispielsweise karbidische, nitridische und/oder oxidische Hartstoffe genannt, oder aus einem Schnell-Stahl.

Bevorzugt ist der Stein, und insbesondere das Ziehhol, zur Erhöhung der Verschleißfestigkeit und damit der Standzeit mit einer Hartstoffbeschichtung, beispielsweise auf Basis Titan- oder Hafnium-Nitrid oder -Karbonitrid, versehen.

Wie schon ausgeführt, kann der Ziehkern einen mehrflächig prismatischen Außenmantel aufweisen. Es kann vorgesehen sein, daß ein zylindrischer Kern in eine derart mehrflächig prismatische Ausnehmung der geteilten Innenfassung eingesetzt ist oder umgekehrt, immer muß das Kriterium der Differenz zwischen Abstand der Flächen und Radius oder vice versa erfüllt sein.

Beim erfindungsgemäßen Werkzeug ist es im allgemeinen zweckmäßig, einen ungeteilten Ziehkern vorzusehen, allerdings können, wenn z.B. eine Zweiteilung des Ziehvorganges erwünscht ist, beispielsweise zwei Ziehkerne, von denen einer einen ersten Ziehhol-Teil und der zweite dessen Ergänzungs-Teil aufweist, in unmittelbar hintereinandergeschalteten erfindungsgemäßen Ziehwerkzeugen angeordnet sein.

Je nach Dicke der bei einer Nachbeschichtung eines Kernes aufgebrachten Schicht können ohne jegliche Änderung an den Fassungen und ohne deren Austausch bis zu etwa zehn Nachbeschichtungsvorgänge vorgenommen werden.

Zusätzliche Vorteile bringt die unkomplizierte Manipulation des einfachen Zusammensteckens der Innenfassungs-Sektoren mit den in ihren, den Spalten zugekehrten Stirnflächen angeordneten Lagehalteelementen zur Fixierung des Ziehkernes und das ebenfalls einfache Einsetzen der Innenfassung in die konische oder pyramidale Ausnehmung der Außenfassung. Beim Auswechseln des Kernes ist weder ein Schraubvorgang noch ein vorsichtiges, lagegerechtes Einspannen des Kernes zwischen die Teile der Fassung nötig.

Beim Ziehvorgang selbst erfolgt - in seiner Intensität im wesentlichen gesteuert von den dabei auftretenden Kräften - ein lagestabiles Einspannen des Ziehkernes. Ein besonders einfaches Auswechseln des Ziehkernes kann bei einer Ausführungsform des Werkzeuges erfolgen, bei welcher die die Innenfassungs-Sektoren miteinander lösbar verbindenden Lagehalteelemente durch die den Spalten der Innenfassung zugekehrten Stirnflächen der Innenfassungs-Sektoren im wesentlichen senkrecht überragende Paßstifte gebildet sind, welche in in der jeweils gegenüberliegenden Stirnfläche eines benachbarten Sektors angeordnete Ausnehmungen formschlüssig eingreifen.

Bei einer weiteren bevorzugten Ausführungsform des erfindungsgemäßen Ziehwerkzeuges ist vorgesehen, im Bereich der Schnittlinien bzw. -kanten zwischen Innenfassungs-Innenwandung und den den Spalten der mehrteiligen Innenfassung zugekehrten Stirnfläche jedes der Innenfassungs-Sektoren, und zumindest im wesentlichen in Richtung der genannten Linien bzw. Kanten verlaufend, Ausnehmungen, Nuten, Abschrägungen, Abrundungen od. dgl. anzuordnen.

Der dabei bewirkte Fortfall der beschriebenen, ursprünglich vorhandenen Kanten hat den Vorteil, daß auf den Ziehkern auch im Bereich der Spalte zwischen den einzelnen Sektoren der Innenfassung keine Extremwerte der Einspannkräfte einwirken, sodaß dadurch eine besonders gleichmäßige Vorspannung des Ziehsteines entlang dessen gesamtem Umfang und damit eine besonders gleichmäßige Aufnahme der Ziehkräfte durch die Fassungen erreicht wird.

Anstelle der erwähnten Schnittkanten werden am vorteilhaftesten im wesentlichen rechteckigen oder quadratischen Querschnitt aufweisende Ausnehmungen vorgesehen.

Anhand der Zeichnung wird das erfindungsgemäße Ziehwerkzeug näher erläutert:
Fig. 1 ist eine Schnitt-Ansicht eines erfindungsgemäßen Werkzeuges, das entlang der in der von Fig. 2 dargestellten Draufsicht des erfindungsgemäßen Ziehwerkzeuges gezeigten Ebene 1-1 geschnitten ist.

Fig. 1 zeigt, wie in der durch eine kegelförmige Innenfläche 11 begrenzten Ausnehmung 18 der Außenfassung 1 der eine entsprechend geformte, kegelförmige Gegenfläche 22 aufweisende Sektor 20 der Innenfassung 2 angeordnet ist. Nach innen hin weist der Sektor 20 eine zylindrische Innenwandung 21 auf, welche zusammen mit einem zweiten, nicht gezeigten Sektor eine Ausnehmung 28 zur Aufnahme des dort eingesetzten, einen zylindrischen Außenmantel 42 aufweisenden Ziehkernes 4 mit Ziehhol 48 bildet. Die gemeinsame Achse ist mit 27 bezeichnet.

Die zylindrische Ausnehmung 28 in der Innenfassung 2 ist in Ziehrichtung durch einen ringschulterartigen Vorsprung 23 verengt, auf dessen bei der gezeigten Ausführung ebener Auflagefläche der Ziehkern 4 aufliegt. Im Bereich des Schnittes der genannten Auflagefläche des Vorsprunges 23 und der zylindrischen Innenwandung 21 des Innenfassungs-Sektors 20 ist ein Einstich vorhanden. Mit 26 ist jeweils eine zurückspringende Ausnehmung an der Stelle des Überganges von den Stirnflächen 31 und 32 zu der Innenwandung 21 des Sektors 20 bezeichnet.

Die beiden die Spalte zwischen den Innenfassungs-Sektoren begrenzenden Stirnflächen 31 und 32 sind zum Betrachter hin gerichtet, wobei aus der Stirnfläche 31 senkrecht Lagehalte-Stifte 24 ragen, welche in entsprechende Ausnehmungen in einer der Stirnflächen des nicht gezeigten Innenfassungs-Sektors formschlüssig eingreifen, und in der Stirnfläche 32 Lagehalte-Ausnehmungen 25 angeordnet sind, in welche entsprechende, auf der anderen der Stirnflächen des nicht gezeigten Innenfassungs-Sektors angeordnete Lagehalte-Stifte eingreifen.

Der Ziehstein 4, dessen Außenmantel-Radius um einen Betrag, der beispielsweise in der Größenordnung von einigen bis einige zehn Mikrometer liegt, größer ist als der Radius der zylindrischen Innenwandungen der Sektoren der Innenfassung 2 wird von diesen backenartig umschlossen und infolge der Radius-Differenz außerdem zusätzlich unter Bewirkung einer Vorspannung (etwa 6 %o) eingeklemmt.

Der feste Sitz der Innenfassung 2 in der Ausnehmung 18 der Außenfassung 1 ist durch die konische Ausbildungbeider Teile gewährleistet, wobei das Verhältnis der Konus-Höhe zum Konusbasis-Radius vorteilhaft von etwa 8:1 bis etwa 12:1, vorzugsweise etwa 10:1, beträgt.

Ein typischer Wert für den Öffnungswinkel des Konus ist etwa 5,5°

Der stabile Sitz der Innenfassung 2 und damit des Ziehkernes 4 wird insbesondere durch die in Richtung der Konus-Verjüngung, also der in Ziehrichtung wirksamen Kräfte während des Ziehvorganges wesentlich unterstützt.

Die Fig. 2 zeigt in Draufsicht, wie in der Außenfassung 1 die in der gezeigten Ausführungsform in zwei gleichgestaltete Innenfassungs-Sektoren 20 und 20a geteilte Innenfassung 2, die Spalte 29, 30 bildend, zentrisch angeordnet ist, und wie zwischen den beiden über die in die Lagehalterungs-Ausnehmungen 25 eingreifenden Lagehalte-Stifte 24 miteinander verbundenen, entlang dieser Stifte verschieblichen lnnenfassungs-Sektoren 20,20a der einen etwas größeren Mantelradius aufweisende Ziehkern 4 wie durch Backen eingeklemmt ist.

Im Bereich der beiden Schnitte der Innenwandung 21 des Sektors 20 mit den Stirnflächen 31 und 32 sind etwa rechteckige, in Richtung der nicht gezeigten Schnitt-Kanten verlaufende Ausnehmungen 26 angeordnet. Ebensolche Ausnehmungen weist der Sektor 20a auf. Sie ermöglichen eine Art "Ausweichen" des im Vergleich zur Ausnehmung der Innenfassung etwas größeren Radius aufweisenden Kernes 4, wenn dieser im betriebsbereiten Zustand zwischen den beiden backenartigen Innenfassungs-Sektoren 20 und 20a eingeklemmt und von diesen infolge ihres durch die Ziehkräfte verstärkten Sitzes in der konischen Ausnehmung der Außenfassung 1 vorgespannt wird.

Im übrigen sind in der Fig. 2 gleiche Teile mit gleichen Bezugsziffern bezeichnet wie in Fig. 1.

Zusammenfassend sei erwähnt, daß das erfindungsgemäße Ziehgerät nicht nur infolge seiner einfachen und sicheren Art der Bedienung beim Wechsel des Ziehkernes - die Einzelteile sind auf einfachste Weise bloß "ineinanderzustecken"sondern auch infolge seiner einfachen und robusten Bauart selbst bei rauher Behandlung, wie sie im Ziehbetrieb häufig ist, praktisch keine Störungsanfälligkeit zeigt. Schließlich sei nochmals erwähnt, daß ein mehrmaliges Wiederbeschichten des Ziehkernes vorgenommen werden kann, ohne daß ein Abarbeiten der als Folge der Beschichtung am Kern-Außenmantel sich verändernden Dimensionen notwendig ist, was neben den Einsparungen infolge einer mehrmaligen Gebrauchsfähigkeit des Ziehkernes, also wesentlicher Erhöhung der Standzeit, übrigens gepaart mit der praktisch unbegrenzten Gebrauchsfähigkeit von dessen Fassung weitere wirtschaftliche Vorteile bringt.

## Patentansprüche

1. Ziehwerkzeug mit einem das Ziehhol (48) aufweisenden, vorzugsweise einteiligen, beispielsweise zylindrischen Außenmantel (42) aufweisenden Ziehkern (4), welcher in einer, vorzugsweise mehrachsig symmetrischen, im wesentlichen durch werkzeugachs-parallele Erzeugende begrenzten und in Ziehrichtung einen schulterartigen Vorsprung (23) aufweisenden und durch in Richtung der Achse (27) verlaufende Spalte (29, 30) in zwei oder mehr Sektoren (20, 20a) geteilten Innenfassung (2) mit im wesentlichen konisch ausgebildeten Außenflächen (22) lösbar eingesetzt ist, wobei die Innenfassung (2) ihrerseits in einer entsprechend ihren Außenflächen (22) im wesentlichen konisch ausgebildeten Ausnehmung (18) einer Außenfassung (1) angeordnet ist, dadurch gekennzeichnet, daß der im wesentlichen zylindrisch oder mehrflächig prismatisch ausgebildete Außenmantel (42) des Ziehkernes (4) einen Radius des Mantels (42) bzw. Abstände der Prismenflächen von der Mittelachse (27) aufweist, der bzw. die um mindestens 3 am, insbesondere um 4 - -40 µm, vorzugsweise um 5 - 20 }im, größer ist bzw. sind als der Radius oder die entsprechenden Abstände der Prismenflächen von der Mittelachse (27) der im wesentlichen zylindrisch oder mehrflächig prismatisch ausgebildeten Innenwandungen (21) der, vorzugsweise durch Lagehalteelemente (24,25) miteinander verbundenen, Innenfassungs-Sektoren (20,20a), welche im wesentlichen kegel- oder pyramidenstumpfförmig ausgebildete Außenflächen (22) aufweisend, in einer eine im wesentlichen kegel- oder pyramidenstumpfförmig ausgebildete Innenwandung (11) aufweisenden Ausnehmung (18) einer Außenfassung (1) angeordnet sind.

2. Ziehwerkzeug nach Anspruch 1, dadurch gekennzeichnet, daß im Bereich der Schnittkanten von Innenfassungs-Innenwandung (21) und den den Spalten (29, 30) der mehrteiligen Innenfassung (2) zugekehrten Stirnflächen (31, 32) jedes der Innenfassungs-Sektoren (20, 20a), und zumindest im wesentlichen in Richtung der genannten Kanten verlaufend, Ausnehmungen (26), Nuten, Abschrägungen, Abrundungen od.dgl. angeordnet sind.

3. Ziehwerkzeug nach Anspruch 2, dadurch gekennzeichnet, daß die Ausnehmung (26) im wesentlichen rechteckigen oder quadratischen Querschnitt aufweist.

4. Ziehwerkzeug nach einem der Ansprüche 1 bis 3, dadurch gekennzeichnet, daß die die Innenfassungs-Sektoren (20, 20a) miteinander lösbar verbindenden Lagehalteelemente (24, 25) durch die den Spalten (29, 30) der Innenfassung (2) zugekehrten Stirnflächen (31, 32) der Innenfassungs-Sektoren (20, 20a) im wesentlichen senkrecht überragende Paßstifte (24) gebildet sind, welche in in der jeweils gegenüberliegenden Stirnfläche eines benachbarten Sektors angeordnete Ausnehmungen (25) formschlüssig eingreifen.

5. Ziehwerkzeug nach einem der Ansprüche 1 bis 4, dadurch gekennzeichnet, daß die Erzeugenden der kegelstumpf- oder pyramidenstumpfförmig ausgebildeten Außenflächen (22) der Sektoren (20, 20a) der Innenfassung (2) und dementsprechend jene der kegel- oder pyramidenstumpfförmig ausgebildeten Innenwandung (11) der Außenfassung (1) mit der Achse (27) der beiden Fassungen (1, 2) einen Winkel einschließen, dessen Tangens 0,08 - 0,125, vorzugsweise etwa 0,1, beträgt.

## Claims

1. A drawing die with a drawing core (4) having the drawing hole, preferably being in one piece, and having an outer envelope (42) which is for example cylindrical, which tore is detachably inserted into an inner frame (2) having substantially conical outer faces (22), preferably being multiaxially symmetrical, and being divided into two or more sectors (20, 20a) substantially delimited by generatrices parallel to the tool axis and having a shoulder type projection (23) in the drawing direction and a slot (29, 30) extending in the direction of the axis (27), the inner frame (2) being arranged in turn in a substantially conically formed recess (18) of an outer frame (1), corresponding to its outer faces (22), characterised in that the outer envelope (42) of the drawing core (4), which is substantially cylindrical or polyhedrally prismatic, has a radius of the (42) or distances of the prism faces from the central axis (27) at least 3 µm, more particularly 4 - 40 um, preferably 5 - 20 J.lm, greater than the radius or the corresponding distances of the prism faces from the central axis (27) of the inner walls (21), made substantially cylindrical or polyhedrally prismatic, of the inner frame sectors (20, 20a) which are preferably interconnected by means of positional holding members (24, 25) and which have outer faces (22) substantially in the form of a truncated cone or pyramid and are arranged in a recess (18) of an outer frame (1) having an inner wall (11) formed substantially as a truncated cone or pyramid.

2. A drawing tool according to claim 1, characterised in that, in the region of the intersecting edges of the inner frame inner wall (21) and the end faces (31, 32) of each of the inner frame sectors (20, 20a) facing the slots (29, 30) of the multi-part inner frame (2), recesses (26), grooves, bevels, chamfers, or the like are arranged, so as to extend at least substantially in the direction of the said edges.

3. A drawing tool according to claim 2, characterised in that the recess (26) has a substantially rectangular or square cross-section.

4. A drawing tool according to any one of claims 1 to 3, characterised in that the positional holding elements (24,25) which detachably connect the inner frame sectors (20, 20a) to one another are formed by dowel pins (24) which overlap substantially perpendicularly the end faces (31, 32) of the inner frame sectors (20, 20a) facing the slots (29, 30) of the inner frame (2), and which engage in recesses (26) arranged in the respective opposite end face of an adjacent sector (25) in a form locking manner.

5. A drawing tool according to any one of claims 1 to 4, characterised in that generatrices of the outer faces (22), made in the form of a truncated cone or pyramid, of the sectors (20, 20a) of the inner frame (2) and correspondingly the inner wall (11), in the form of a truncated cone or pyramid, of the outer frame (1) form with the axis (27) of both f rames (1, 2) an angle whose tangent is 0.08 - 0.125, preferably 0.1.

## Revendications

1. Outil d'étirage comportant un noyau d'étirage (4) possédant un trou d'étirage (48) et une surface enveloppe (42) de préférence d'un seul tenant, par exemple cylindrique, et qui est insérée de façon détachable dans une monture intérieure (2) présentant de préférence une symétrie suivant plusieurs axes et qui est limitée par des génératrices parallèles à l'axe de l'outil et comporte, dans la direction d'étirage, une partie saillante en forme d'épaulement (23) et est subdivisée en deux ou davantage de secteurs (20, 20a) par des fentes (29, 30) s'étendant dans la direction de l'axe (27), avec des surfaces extérieures (22) de forme essentiellement conique, la monture intérieure (2) étant disposée pour sa part dans un évidement (18) d'une monture extérieure (1), de forme essentiellement conique correspondant aux surfaces extérieures (22) de la monture intérieure, caractérisé en ce que l'enveloppe extérieure (42), de forme essentiellement cylindrique ou prismatique multifaces, du noyau d'étirage (4) présente un rayon ou des distances entre faces de prisme et axe médian (27) supérieur(es) d'au moins 3 µm, en particulier 4-40 µm et de préférence de 5-20 um, au rayon ou aux distances correspondantes entre les faces de prisme et axe médian (27) des parois intérieures (21) de forme essentiellement cylindrique ou prismatique multifaces, des secteurs (20, 20a) de la monture intérieure, qui sont reliés entre eux de préférence par des organes de maintien en position (24, 25), lesquels secteurs, comportant des surfaces extérieures (22) essentiellement en forme de tronc de cône ou de tronc de pyramide, sont disposés dans un évidement (18) d'une monture extérieure (1), qui comporte une paroi intérieure (11) essentiellement en forme de tronc de cône ou de tronc de pyramide.

2. Outil d'étirage selon la revendication 1, caractérisé en ce que des évidements (26), des rainures, des biseaux, des arrondis ou analogues sont ménagés dans la zone des bords de coupe de la paroi intérieure (21) de la monture intérieure et dans la zone des faces frontales (31,32), tourrnées vers les fentes (29, 30) de la monture intérieure (2) formée de plusieurs éléments, de chacun des secteurs (20, 20a) de la monture intérieure et ce de manière à s'étendre au moins essentiellement en direction desdits bords.

3. Outil d'étirage selon la revendication 2, caractérisé en ce que l'évidedent (26) possède une section transversale essentiellement rectangulaire ou carrée.

4. Outil d'étirage selon l'une des revendications 1 à 3, caractérisé en ce que les organes de maintien en position (24, 25) qui relient entre eux de façon détachable les secteurs (20, 20a) de la monture intérieure, sont formés par les goujons d'assemblage (24) qui traversent essentiellement perpendiculairement les surfaces frontales (31, 32) tournées vers les fentes (29, 30) de la monture intérieure (2), des secteurs (20, 20a) de cette monture intérieure et qui s'engagent selon une liaison par formes complémentaires dans des évidements (25) ménagés dans la surface frontale, respectivement en vis-à-vis, d'un secteur voisin.

5. Outil d'étirage selon l'une des revendications 1 à 4, caractérisé en ce que les génératrices des surfaces extérieures (22), réalisées en forme de tronc de cône ou de tronc de pyramide, des secteurs (20, 20a) de la monture intérieure (2) et, de façon correspondante, les génératrices de la paroi intérieure (11), formées avec une forme de tronc de cône ou de tronc de pyramide, de la monture extérieure (1) font avec l'axe (27) des deux montures (1, 2) un angle dont la tangente est égale à une valeur comprise entre 0,08 et 0,125 et égale de préférence à 0,1 environ.
